# EUROPÄISCHE PATENTSCHRIFT

(11) **EP 2 333 187 B1**
(45) Veröffentlichungstag und Bekanntmachung des Hinweises auf die Patenterteilung: **30.05.2012**
(21) Anmeldenummer: 09015166.3
(22) Anmeldetag: 08.12.2009
(51) Int. Cl.: E04D 1/34

(54) **Anordnung zur Befestigung einer Dachplatte oder einer plattenähnlichen Dacheindeckung**
Assembly for attaching a roof slab or a slab-like roof covering
Agencement de fixation d'une plaque de toit ou d'une couverture de toit similaire à des plaques

(43) Veröffentlichungstag der Anmeldung: 15.06.2011
(73) Patentinhaber: Friedrich Ossenberg-Schule & Söhne GmbH. & Co. KG., 58762 Altena (DE)
(72) Erfinder: Kaemper, Jan, 58802 Balve (DE)
(74) Vertreter: Köchling, Conrad-Joachim

(56) Entgegenhaltungen:
- AU-B2- 552 771
- DE-A1- 2 723 852
- DE-U1- 9 304 976
- FR-A1- 2 662 458

## Beschreibung

Die Erfindung betrifft eine Anordnung zur Befestigung einer Dachplatte oder einer plattenähnlichen Dacheindeckung, bestehend aus einer Dachplatte, beispielsweise einem Dachziegel, und einer mit ihrem ersten Ende an einer Dachunterkonstruktion befestigbaren oder befestigten Klammer, die mit ihrem zweiten Ende durch Übergreifen einer Randkante, vorzugsweise einer Seitenrandkante der Dachplatte und Verhaken an der Dachplatte die Dachplatte an der Dachunterkonstruktion hält und gegen Windsog sichert, wobei an der Dachplatte eine Rand- oder Seitenfalz entlang der Randkante oder Seitenrandkante ausgebildet ist, das zweite Ende der Klammer etwa V-förmig abgewinkelt ist und in der Montagesolllage eine Wulst der Rand- oder Seitenfalz übergreift, wobei die Rand- oder Seitenfalz der an der Randkante der Dachplatte vorgesehenen Wulst unmittelbar benachbart eine entlang der Randkante verlaufende Nut aufweist, in die der freie Schenkel der Abwinklung der Klammer eingreift, und die der Wulst abgewandte Flanke der Nut eine Sperrflanke bildet, an der sich das Ende des freien Schenkels abstützt, wobei die Wulst im Querschnitt etwa V-förmig ist mit einem etwa rechtwinklig zur Plattenfläche verlaufenden Außenschenkel und einem dazu divergierendem Innenschenkel, der die der Sperrflanke gegenüberliegende Nutflanke bildet.

Eine solche Anordnung ist beispielsweise aus der DE 93 04 976 U1 bekannt.

Eine derartige Anordnung ist im Stand der Technik vielfach bekannt und hat sich an sich bewährt.

Eine weitere Anordnung gattungsgemäßer Art gemäß dem Oberbegriff des Anspruchs 1 ist aus der AU 552 771 B2 bekannt.

Die Klammern werden zur Befestigung der aus Dachplatten, insbesondere Dachziegeln, bestehenden Dacheindeckungen verwendet. Dabei ist die Klammer üblicherweise einstückig aus Draht geformt. Die Klammer wird mit ihrem ersten Ende an einer Dachunterkonstruktion, beispielsweise einer Dachlatte, verhakt oder anderweitig an der Dachlatte befestigt. Das zweite Ende der Klammer bildet eine etwa V-förmige Abwinklung und übergreift mit seinem freien Ende die Randkante der Rand- oder Seitenfalz der Dachplatte beziehungsweise des Dachziegels und hält so die Dachplatte beziehungsweise den Dachziegel an der Dachunterkonstruktion.

Bei einer gattungsgemäßen Anordnung ist es nachteilig, dass sich die V-förmigen Abwinklungen der Klammern bei starken Windsogkräften aufbiegen können, so dass ein sicherer Sitz der Klammer an der Dachplatte nicht gewährleistet ist.

Ausgehend von diesem Stand der Technik liegt der Erfindung die Aufgabe zugrunde, eine Anordnung der eingangs genannten Art zu schaffen, die einen dauerhaften und sicheren Halt der Dachplatte an einer Dachunterkonstruktion ermöglicht.

Zur Lösung dieser Aufgabe schlägt die Erfindung vor, dass der größte Abstand der die Nut begrenzenden Schenkel, Sperrflanke der Nut und Innenschenkel der Wulst, kleiner als die Länge des freien Endes der Abwinklung ist, so dass ein Aufbiegen des freien Endes des Schenkels aus der V-Form heraus in eine etwa rechtwinklige Lage verhindert ist.

Hierbei weist die Anordnung eine Dachplatte mit einer randseitigen Nut auf, in die das freie Ende der an der Dachunterkonstruktion befestigten Klammer beziehungsweise der V-förmigen Abwinklung der Klammer eingreift.

Dabei ragt das freie Ende der Abwinklung möglichst weit in die der Rand- oder Seitenfalzkante benachbarte Nut hinein und ist dabei mit ihrem freien Ende nahe an oder an der Sperrflanke anliegend, angeordnet.

Bei entstehenden starken Windsogkräften kann sich die V-förmige Abwinklung lediglich soweit aufbiegen bis das freie Ende der Abwinklung die Sperrflanke berührt und sich an dieser abstützt. Sobald das freie Ende der Abwinklung die Sperrflanke berührt, ist ein weiteres Aufbiegen des freien Endes der Klammer verhindert und somit ein sicherer Halt der Dachplatte an der Dachunterkonstruktion erreicht.

Aufgrund dieser konstruktiven Gestaltung kann die Klammer aus relativ dünnem Material gefertigt werden, was die Kosten senkt.

Insbesondere kann dabei besonders bevorzugt vorgesehen sein, die Flanke der Nut, die die Sperrflanke bildet nahezu lotrecht zur von der Dachplatte aufgespannten Ebene gerichtet ist, insbesondere in einem Winkel von 85 ° bis 90 °.

Dies ist für die gewünschte Sitzsicherheit förderlich.

Eine derartige Wulst ermöglicht einen zur Dachplatte etwa senkrechten Verlauf des ersten Schenkels der Klammer, mit dem die Klammer an der Dachunterkonstruktion verbunden ist.

Für die Sitzsicherheit ist vorteilhaft, wenn die Wulst im Schnittbereich von Außenschenkel und Innenschenkel gerundet ist.

Weiter kann besonders bevorzugt vorgesehen sein, dass die Klammer aus Metall, beispielsweise Metallblech, vorzugsweise Draht besteht.

Die Herstellung der Klammer aus Draht, vorzugsweise aus Edelstahldraht stellt eine besonders kostengünstige und dabei langlebige Lösung dar.

Zudem kann besonders bevorzugt vorgesehen sein, dass die V-förmige Abwinklung des zweiten Endes der Klammer der Form der etwa V-förmigen Wulst entspricht.

Dabei kann insbesondere besonders bevorzugt vorgesehen sein, dass in Montagesolllage das zweite Ende der Klammer mit einem gerundeten Bereich der Spitze der V-förmigen Abwinklung auf den gerundeten Bereich zwischen Außenschenkel und Innenschenkel der Wulst aufliegt und das freie Ende des freien Schenkels der Abwinklung der Klammer nahe des Nutgrundes der Nut endet.

Hierdurch ist ein enges Anliegen des abgewinkelten Teiles der Klammer an der Wulst der Dachplatte ermöglicht.

Weiterhin kann besonders bevorzugt vorgesehen sein, dass die Nut entlang der gesamten Randkante der Dachplatte ausgebildet ist.

Bei einer über die gesamte Länge ausgebildeten Nut kann die Klammer an nahezu jeder beliebigen Stelle der Randkante angeordnet werden. Somit ist die Montage erleichtert.

Alternativ kann besonders vorgesehen sein, dass die Nut sich nur über einen Teil der Länge der Randkante der Dachplatte erstreckt.

Hierbei ist die Nut nur in einem Teilbereich der Länge der Dachplatte ausgebildet, so dass beispielsweise die Klammern nur an bestimmten vorher gegebenen Haltepunkten an der Dachplatte angeordnet werden können.

Der Abstand der die Nut begrenzenden Schenkel (Sperrflanke der Nut und Innenschenkel der Wulst) ist kleiner als die Länge des freien Endes der Abwinklung, so dass ein Aufbiegen des freien Endes des Schenkels aus einer V-Form heraus in eine etwa rechtwinklige Lage verhindert ist, da das freie Ende der Abwinklung beim Verbiegen gegen die Sperrflanke stößt, die ein weiteres Aufbiegen verhindert.

Ein Ausführungsbeispiel der Erfindung ist in der Zeichnung dargestellt und im Folgenden näher beschrieben.

Es zeigt:
- Figur 1: eine erfindungsgemäße Anordnung in der Montagesolllage in Seitenansicht; diese Anordnung formt nicht Teil der Erfindung;
- Figur 2: desgleichen in der maximalen Aufbiegeposition in Seitenansicht;
- Figur 3: desgleichen in Schrägansicht.

In den Figuren ist eine Anordnung zur Befestigung einer Dacheindeckung gezeigt. Die Dacheindeckung besteht dabei aus Dachplatten 1, im Ausführungsbeispiel einem Dachziegel, und einer mit ihrem ersten Ende 10 an einer Dachunterkonstruktion (in den Figuren nicht gezeigt) befestigbaren Klammer 2. In der Zeichnung ist nur der im Zusammenhang mit der Erfindung wesentliche Teil einer Dachplatte 1 gezeigt, nämlich deren Randkante.

Die Klammer 2 übergreift mit ihrem zweiten Ende 3 die Seitenrandkante der Dachplatte 1 und ist an der Dachplatte 1 verhakt. Hierdurch hält die Klammer 2 die Dachplatte 1 an der Dachunterkonstruktion und sichert diese gegen Windsog. An der Dachplatte 1 ist eine Rand- oder Seitenfalz nahe einer Randkante ausgebildet. Das zweite Ende 3 der Klammer 2 ist etwa V-förmig abgewinkelt und übergreift in der Montagesolllage eine Wulst 5 der Rand-beziehungsweise Seitenfalz.

Erfindungsgemäß weist die Rand- oder Seitenfalz an der der Kante der Dachplatte 1 benachbarten Wulst 5 unmittelbar benachbart eine Nut 4 auf, in die in Montagesolllage das freie Ende der Abwinklung der Klammer 2 eingreift. Die der Wulst 5 abgewandte Flanke der Nut 4 bildet eine Sperrflanke 7, an der sich das Ende der Abwinklung abstützt (Figur 2) beziehungsweise abstützen kann (Figur 1), wenn beispielsweise Windsogkräfte auf die Dachplatte 1 einwirken.

Die erfindungsgemäße Anordnung sichert auch im Falle von starkem Windsog den ordnungsgemäßen Sitz der Dachplatte 1 an der Dachunterkonstruktion. Bei auftretendem Windsog wirkt die Dachplatte 1 im Bereich der Wulst 5 auf die Klammer 2 ein, und könnte ein Aufbiegen des freien Endes der Abwinklung der Klammer 2 bewirken. Sobald die Klammer 2 mit dem freien Ende des freien Schenkels des zweiten Endes 3 beim Aufbiegen die Sperrflanke 7 berührt, ist ein weiteres Aufbiegen, beispielsweise durch Windsog, verhindert.

Das freie Ende der Klammer 2 kann maximal bis zum Berühren der Sperrflanke 7 aufgebogen werden, wie insbesondere in Figur 2 anschaulich gezeigt ist, so dass auch bei starkem Windsog ein sicherer Halt beziehungsweise lägesicherer Sitz der Dacheindeckung an der Dachunterkonstruktion gegeben ist.

Dabei ist die Flanke der Nut 4, die die Sperrflanke 7 bildet, nahezu lotrecht zur von der Dachplatte 1 aufgespannten Ebene gerichtet. Der Winkel zwischen der von der Dachplatte 1 aufgespannten Ebene und der Sperrflanke 7 kann beispielsweise 85 ° bis 90 ° betragen.

Die Wulst 5 ist im Querschnitt etwa V-förmig ausgebildet. Der Außenschenkel 8 der Wulst 5 ist etwa rechtwinklig zur von der Dachplatte 1 aufgespannten Ebene verlaufend angeordnet und der Innenschenkel 9, der die zweite Flanke der Nut 4 bildet, divergiert zum Außenschenkel 8. Hierdurch kann der Teil der Klammer 2, der zur Dachunterkonstruktion führt, etwa lotrecht zur von der Dachplatte 1 aufgespannten Ebene an der Dachplatte 1 entlang der Seitenrandkante der Dachplatte 1 entlang verlaufend angeordnet sein.

Im Ausführungsbeispiel ist die Wulst 5 im Schnittbereich von Außenschenkel 8 und Innenschenkel 9 gerundet.

Im Ausführungsbeispiel ist die Klammer 2 aus Edelstahldraht gebildet. Alternativ und in den Figuren nicht gezeigt, kann die Klammer 2 auch aus Kunststoff bestehen.

Um ein besonders enges Anliegen der Klammer 2 an der Dachplatte 1 beziehungsweise der Wulst 5 der Dachplatte 1 zu ermöglichen, ist das zweite Ende 3 der Klammer 2 entsprechend der Form der Wulst 5 geformt.

Bei den in den Figuren gezeigten Ausführungsbeispielen liegt in Montagesolllage das zweite Ende 3 der Klammer 2 mit einem gerundeten Bereich der Spitze der V-förmigen Abwinklung auf dem gerundeten Bereich zwischen Außenschenkel 8 und Innenschenkel 9 der Wulst 5 auf. Dabei endet das freie Ende des freien Schenkels der Abwinklung der Klammer 2 nahe des Nutgrundes der Nut 4.

Wie aus den Figuren ersichtlich, ist die der Wulst 5 benachbarte Nut 4 an der Kante der Dachplatte 1 entlang der gesamten Randkante ausgebildet. Hierdurch kann bei der Montage ein nahezu beliebiger Befestigungspunkt für die Klammer 2 ausgewählt werden.

Alternativ und in den Figuren nicht gezeigt, kann die der Wulst 5 benachbarte Nut 4 an der Kante der Dachplatte 1 sich nur über einen Teil der Länge beziehungsweise Breite der Dachplatte 1 erstreckend ausgebildet sein.

Hierdurch ist beispielsweise sichergestellt, dass die Dachplatte 1 an speziell dafür vorgesehenen Punkten an der Dachunterkonstruktion mittels der Klammer 2 gehalten wird.

Wie insbesondere aus den Figuren 1 und 2 ersichtlich, ist die Länge des freien Endes des zweiten Endes 3 der Klammer 2 größer als der Abstand zwischen Sperrflanke 7 und Innenschenkel 9 der Nut 4.

Hierdurch ist sichergestellt, dass beim Aufbiegen des freien Endes der Klammer 2 das freie Ende an die Sperrflanke 7 anstößt und ein weiteres Aufbiegen verhindert ist.

Die Erfindung gemäß Anspruch 1 ist nicht auf die Ausführungsbeispiele beschränkt, sondern im Rahmen der Offenbarung vielfach variabel.

## Patentansprüche

1. Anordnung zur Befestigung einer Dachplatte (1) oder einer plattenähnlichen Dacheindeckung, bestehend aus einer Dachplatte (1), beispielsweise einem Dachziegel, und einer mit ihrem ersten Ende an einer Dachunterkonstruktion befestigbaren oder befestigten Klammer (2), die mit ihrem zweiten Ende (3) durch Übergreifen einer Randkante, vorzugsweise einer Seitenrandkante der Dachplatte (1) und Verhaken an der Dachplatte (1) die Dachplatte (1) an der Dachunterkonstruktion hält und gegen Windsog sichert, wobei an der Dachplatte (1) eine Rand-oder Seitenfalz entlang der Randkante oder Seitenrandkante ausgebildet ist, das zweite Ende (3) der Klammer (2) etwa V-förmig abgewinkelt ist und in der Montagesolllage eine Wulst (5) der Rand-oder Seitenfalz übergreift, wobei die Rand- oder Seitenfalz der an der Randkante der Dachplatte (1) vorgesehenen Wulst (5) unmittelbar benachbart eine entlang der Randkante verlaufende Nut (4) aufweist, in die der freie Schenkel der Abwinklung der Klammer (2) eingreift, und die der Wulst (5) abgewandte Flanke der Nut (4) eine Sperrflanke (7) bildet, an der sich das Ende des freien Schenkels abstützt, wobei die Wulst (5) im Querschnitt etwa V-förmig ist mit einem etwa rechtwinklig zur Plattenfläche verlaufenden Außenschenkel (8) und einem dazu divergierendem Innenschenkel (9), der die der Sperrflanke (7) gegenüberliegende Nutflanke bildet, **dadurch gekennzeichnet, dass** der größte Abstand der die Nut (4) begrenzenden Schenkel, Sperrflanke der Nut (7) und Innenschenkel der Wulst (9), kleiner als die Länge des freien Endes der Abwinklung (3) ist, so dass ein Aufbiegen des freien Endes des Schenkels aus der V- Form heraus in eine etwa rechtwinklige Lage verhindert ist.

2. Anordnung nach Anspruch 1, **dadurch gekennzeichnet, dass** die Flanke der Nut (4), die die Sperrflanke (7) bildet nahezu lotrecht zur von der Dachplatte (1) aufgespannten Ebene gerichtet ist, insbesondere in einem Winkel von 85 Grad bis 90 Grad.

3. Anordnung nach Anspruch 1, **dadurch gekennzeichnet, dass** die Wulst (5) im Schnittbereich von Außenschenkel (8) und Innenschenkel (9) gerundet ist.

4. Anordnung nach einem der Ansprüche 1 bis 3, **dadurch gekennzeichnet, dass** die Klammer (2) aus Metall, beispielsweise Metallblech, vorzugsweise Draht besteht.

5. Anordnung nach einem der Ansprüche 1 bis 4, **dadurch gekennzeichnet, dass** die V-förmige Abwinklung des zweiten Endes (3) der Klammer (2) der Form der etwa V-förmigen Wulst (5) entspricht.

6. Anordnung nach Anspruch 5, **dadurch gekennzeichnet, dass** in Montagesolllage das zweite Ende (3) der Klammer (2) mit einem gerundeten Bereich der Spitze der V-förmigen Abwinklung auf den gerundeten Bereich zwischen Außenschenkel (8) und Innenschenkel (9) der Wulst (5) aufliegt und das freie Ende des freien Schenkels der Abwinklung der Klammer (2) nahe des Nutgrundes der Nut (4) endet.

7. Anordnung nach einem der Ansprüche 1 bis 6, **dadurch gekennzeichnet, dass** die Nut (4) entlang der gesamten Randkante der Dachplatte (1) ausgebildet ist.

8. Anordnung nach einem der Ansprüche 1 bis 6, **dadurch gekennzeichnet, dass** die Nut (4) sich nur über einen Teil der Länge der Randkante der Dachplatte (1) erstreckt.

## Claims

1. An assembly for attaching a roof slab (1) or a slab-like roof covering consisting of a roof slab (1), for instance a roof tile, and a bracket (2) that can be attached or is attached with its first end at a roof substructure, and that, by engaging over a marginal edge, preferably a lateral marginal edge of the roof slab (1), and hooking it to the roof slab (1), holds the roof slab (1) with its second end (3) at the roof substructure and secures it against wind suction, at the roof slab (1) a marginal or lateral rebate being formed along the marginal edge or lateral marginal edge, the second end (3) of the bracket (2) being bent in an approximately V-shaped manner and engaging in the intended mounting position over a bead (5) of the marginal or lateral rebate, the marginal or lateral rebate of the bead (5) provided at the marginal edge of the roof slab (1) comprising an immediately adjacent groove (4) extending along the marginal edge, the free limb of the bend of the bracket (2) engaging into said groove (4), and the flank of the groove (4) directed away from the bead (5) forming a locking flank (7), at which the end of the free limb is supported, the bead (5) having an approximately V-shaped cross-section with an outside limb (8) extending approximately at right angles to the slab surface and an inside limb (9) diverging with respect thereto and forming the groove flank opposite to the locking flank (7), **characterized in that** the largest distance of the limbs delimiting the groove (4), the locking flank of the groove (7) and the inside limb of the bead (9), is smaller than the length of the free end of the bend (3), so that a bending-up of the free limb from the V-shape into an approximately right-angle position is prevented.

2. The assembly according to claim 1, **characterized in that** the flank of the groove (4) forming the locking flank (7) is nearly at right angles to the plane defined by the roof slab (1), in particular at an angle from 85 degrees to 90 degrees.

3. The assembly according to claim 1, **characterized in that** the bead (5) is rounded in the section region of outside limb (8) and inside limb (9).

4. The assembly according to one of claims 1 to 3, **characterized in that** the bracket (2) is made of metal, for instance sheet metal, preferably a wire.

5. The assembly according to one of claims 1 to 4, **characterized in that** the V-shaped bend of the second end (3) of the bracket (2) corresponds to the shape of the approximately V-shaped bead (5).

6. The assembly according to claim 5, **characterized in that** in the intended mounting position the second end (3) of the bracket (2) rests with a rounded section of the tip of the V-shaped bend on the rounded section between outside limb (8) and inside limb (9) of the bead (5), and the free end of the free limb of the bend of the bracket (2) ends close to the bottom of the groove (4).

7. The assembly according to one of claims 1 to 6, **characterized in that** the groove (4) is formed along the complete marginal edge of the roof slab (1).

8. The assembly according to one of claims 1 to 6, **characterized in that** the groove (4) extends only over part of the length of the marginal edge of the roof slab (1).

## Revendications

1. Agencement de fixation d'une plaque de toit (1) ou d'une couverture de toit similaire à des plaques consistant en une plaque de toit (1), par exemple une tuile de toiture, et une agrafe (2) qui peut être attachée ou est attachée avec sa première extrémité à une sous-structure du toit en engageant sur un bord marginal, de préférence un bord marginal latéral de la plaque de toit (1), et par accrochage à la plaque de toit (1) tient la plaque de toit (1) avec sa deuxième extrémité (3) à la sous-structure du toit et l'assure à l'épreuve du vent, à la plaque de toit (1) un pli marginal ou latéral étant formé le long du bord marginal ou du bord marginal latéral, la deuxième extrémité (3) de l'agrafe (2) étant courbée d'une manière environ en V et chevauche dans la position de montage nominale un bourrelet (5) du pli marginal ou latéral, le pli marginal ou latéral du bourrelet (5) prévu au bord marginal de la plaque de toit (1) comprenant immédiatement à côté une rainure (4) s'étendant le long du bord marginal, la branche libre du pli de l'agrafe (2) s'engrenant dans la rainure (4), et le flanc de la rainure (4) éloigné du bourrelet (5) formant un flanc d'arrêt (7), où l'extrémité de la branche libre est supportée, le bourrelet (5) ayant une coupe transversale environ en V avec une branche extérieure (8) s'étendant environ à angle droit à la surface de la plaque et une branche intérieure (9) divergeant de celle-ci, qui forme le flanc de la rainure opposé au flanc d'arrêt (7), **caractérisé en ce que** la distance la plus grande des branches délimitant la rainure (4), le flanc d'arrêt de la rainure (7) et la branche intérieure du bourrelet (9), est inférieure à la longueur de l'extrémité libre du pli (3), de manière qu'un pliage de la branche libre à partir de la forme en V vers l'extérieur en une position environ à angle droit soit empêché.

2. Agencement selon la revendication 1, **caractérisé en ce que** le flanc de la rainure (4) formant le flanc d'arrêt (7) est orienté presque perpendiculairement au plan formé par la plaque de toit (1), en particulier à un angle de 85 degrés à 90 degrés.

3. Agencement selon la revendication 1, **caractérisé en ce que** le bourrelet (5) est arrondi dans la région d'intersection de la branche extérieure (8) et la branche intérieure (9).

4. Agencement selon une des revendications 1 à 3, **caractérisé en ce que** l'agrafe (2) est en métal, par exemple tôle métallique, de préférence fil.

5. Agencement selon une des revendications 1 à 4, **caractérisé en ce que** le pli en V de la deuxième extrémité (3) de l'agrafe (2) correspond environ à la forme du bourrelet (5) en V.

6. Agencement selon la revendication 5, **caractérisé en ce que** dans la position de montage nominale la deuxième extrémité (3) de l'agrafe (2) repose avec une région arrondie de la pointe du pli en V sur la région arrondie entre la branche extérieure (8) et la branche intérieure (9) du bourrelet (5) et l'extrémité libre de la branche libre du pli de l'agrafe (2) se termine près du fond de la rainure (4).

7. Agencement selon une des revendications 1 à 6, **caractérisé en ce que** la rainure (4) est formée le long du bord marginal complet de la plaque de toit (1).

8. Agencement selon une des revendications 1 à 6, **caractérisé en ce que** la rainure (4) s'étend seulement sur une partie de la longueur du bord marginal de la plaque de toit (1).
